# EUROPÄISCHE PATENTSCHRIFT

(11) **EP 0 392 088 B1**
(45) Veröffentlichungstag und Bekanntmachung des Hinweises auf die Patenterteilung: **06.10.1993**
(21) Anmeldenummer: 89122760.5
(22) Anmeldetag: 09.12.1989
(51) Int. Cl.: H01R 13/64, H01R 13/514

(54) **Teilbare mehrpolige Steckverbindung**
Separable multipole connection
Connexion multipôle séparable

(30) Priorität: 08.04.1989 DE 3911622
(43) Veröffentlichungstag der Anmeldung: 17.10.1990
(73) Patentinhaber: GRUNDIG E.M.V. Elektro-Mechanische Versuchsanstalt Max Grundig holländ. Stiftung & Co. KG., D-90762 Fürth (DE)
(72) Erfinder: Hegendörfer, Max Grundig E.M.V Max Grundig, D-8510 Fürth (DE)

(56) Entgegenhaltungen:
- EP-A- 0 279 405
- EP-A- 0 392 629
- DE-A- 2 940 457

## Beschreibung

Elektronische Geräte sind häufig mit mehrpoligen Steckverbindungen ausgestattet. Fernsehempfänger sind beispielsweise mit einer 20-poligen Steckverbindung, der sogenannten Scart- oder Euro-AV-Steckverbindung ausgestattet. Über diese Steckverbindung werden Peripheriegeräte, wie Videorecorder oder Satellitenempfänger, mit dem Fernsehgerät verbunden. Zur Vermeidung einer falschen Kontaktierung ist diese Steckverbindung in bekannter Weise durch eine besondere äußere Kontur so ausgebildet, daß die Steckverbindung nur in einer bestimmten räumlichen Zuordnung von Stecker- und Buchsenteil herstellbar ist. Aus der Fig. 1 ist der Aufbau dieser bekannten Steckverbindung ersichtlich. Sollen mehrere Peripheriegeräte an die geräteseitige Steckverbindung angeschlossen werden, dann ergeben sich Schwierigkeiten. Es sind dann entweder mehrere parallelgeschaltete geräteseitige Teile der Steckverbindung oder ein zusätzlicher Adapter mit einem Eingang und mehreren Ausgängen erforderlich.

Aus EP-A-0 279 405 ist ein Steckverbinder, bestehend aus einem Buchsenteil und einem mehrteilig ausgebildeten kabelseitigen Teil bekannt. Das Buchsenteil ist dabei mit seinen Durchbrüchen über aus der Geräterückwand ragende Stifte oder Messer geschoben. Es besteht aus einer Platte mit den erwähnten Durchbrüchen und zwei sich an seinen Längsseiten erstreckenden Seitenwänden. Die Innenseiten der Seitenwände weisen Rippen und Nuten auf, die dazu dienen, zum einen das kabelseitige Teil bildende Stecker mit den mit den Seitenwänden korrespondierenden Seitenflächen in das Buchsenteil einzustecken und zum anderen Hakenteile aufzunehmen zur Befestigung von einzusteckenden Steckern. Durch die Gestaltung der Seitenwände des Buchsenteils mit Nuten ist es möglich, eine Codierung der Steckverbindung durchzuführen. Werden beispielsweise Nuten im Buchsenteil durch von Steckern abgebrochene Zinken gefüllt, so ist nur ein Einstecken eines Steckers möglich, dessen mit den gefüllten Nuten im Buchsenteil korrespondierende Zinken entfernt sind. Ebenso wird durch das mit Nuten versehene Hakenteil die jeweilige Drehlage eines Steckers bezüglich des Buchsenteils festgelegt. Die Unverwechselbarkeit der Stecker wird somit gewährleistet. Die Steckverbindung ist zwar vielseitig variierbar, aber auch, da aus sehr vielen Einzelteilen bestehend, sehr aufwendig aufgebaut.

Aufgabe der Erfindung ist es, eine alternative Lösung infac zu schaffen.

Diese Aufgabe wird durch die Merkmale des Anspruchs 1 gelöst. Zweckmäßige Ausführungen sind in den Unteransprüchen aufgezeigt.

Die Erfindung wird durch die Fig. 2 verdeutlicht.

Bei den kabelseitigen Steckverbindungsteilen sind Außenkonturen vorgesehen, die sich formschlüssig aneinander fügen, womit die Sicherheit gegenüber Verwechslung gewährleistet wird. Zur Erhöhung der Sicherheit sind an der Außenkontur der Steckverbindung Nuten und Federn angebracht, so daß ein falsches Einstecken der kabelseitigen Steckverbindungsteile verhindert wird. Darüberhinaus ist es auch möglich, zwischen den Kontakten in bekannter Weise Kodierungsstifte anzubringen.

## Patentansprüche

1. Mehrpolige Steckverbindung an einem elektronischen Gerät, wobei ein Buchsen- oder Steckerteil am Gerät fest montiert ist und der kabelseitige Teil der Steckverbindung mehrteilig ausgebildet ist und die Steckverbindung über mehrere an verschiedenen Kabeln montierte Steckverbindungsteile hergestellt wird,
**dadurch gekennzeichnet,** daß
die äußere Kontur des Buchsen- oder Steckerteils und des kabelseitigen Teils einer Euro-AV-Steckverbindung entspricht und die kabelseitigen Steckverbindungsteile je eine von einem Rechteck abweichende, untereinander unterschiedliche Kontur aufweisen, derart daß die Steckverbindungsteile im gesteckten Zustand auf eindeutige Weise formschlüssig die Gesamtkontur des Buchsen- oder Steckerteils ausfüllen.

2. Mehrpolige Steckverbindung nach Anspruch 1, **dadurch gekennzeichnet,** daß die Konturen der kabelseitigen Steckverbindungsteile so gewählt sind, daß die Einführung jedes Steckverbindungsteils nur in einer bestimmten Position, bezogen auf den geräteseitigen Teil der Steckverbindung, möglich ist.

3. Mehrpolige Steckverbindung nach Anspruch 2, **dadurch gekennzeichnet,** daß an der Außenkontur der Steckverbindung Nuten und Federn vorgesehen sind.

## Claims

1. Multipole connector on an electronic device, it being the case that a socket part or a plug part is permanently mounted on the device and the part of the connector on the cable side is constructed in a plurality of parts and the connector is produced from a plurality of connector parts mounted on different cables, characterised in that the external contour of the socket part or plug part and of the part on the cable side corresponds to a SCART connector and the connector parts on the cable side in each case have mutually differing contours deviating from a rectangle in such a way that in the plug-in state the connector parts uniquely fill up in a form-locking fashion the entire contour of the socket part or plug part.

2. Multipole connector according to Claim 1, characterised in that the contours of the connector parts on the cable side are chosen such that the introduction of each connector part is possible only in a specific position relative to the part of the connector on the device side.

3. Multipole connector according to Claim 2, characterised in that grooves and tongues are provided on the external contour of the connector.

## Revendications

1. Connecteur multipolaire de raccordement à un appareil électronique, dans lequel une partie formant douille ou une partie formant fiche mâle est montée de façon fixe sur l'appareil, et la partie du connecteur, située du côté du câble, est constituée de plusieurs éléments et le connecteur est constitué par plusieurs parties montées sur différents câbles, caractérisé par le fait que le contour extérieur de la partie formant douille ou de la partie formant fiche mâle et de la partie située du côté du câble correspond à un connecteur Euro-AV et que les parties du connecteur, situées du côté du câble, possèdent, chacune, des contours différents, qui diffèrent d'un rectangle, de sorte qu'à l'état enfiché, les parties du connecteur remplissent de façon nette, selon un accrochage par formes complémentaires, l'ensemble du contour de la partie formant douille ou de la partie formant fiche mâle.

2. Connecteur multipolaire selon la revendication 1, caractérisé en ce que les contours des parties du connecteur, situées du côté du câble, sont choisis de manière que l'introduction de chaque partie du connecteur n'est possible que dans une position déterminée, rapportée à la partie, située côté appareil, du connecteur.

3. Connecteur multipolaire selon la revendication 2, caractérisé en ce que des rainures et des languettes sont ménagés dans le contour extérieur du connecteur.
